# FASCICULE DE BREVET EUROPEEN

(11) **EP 0 522 059 B1**
(45) Date de publication et mention de la délivrance du brevet: **02.11.1994**
(21) Numéro de dépôt: 91907577.0
(22) Date de dépôt: 02.04.1991
(51) Int. Cl.: B66C 1/34

(54) **DISPOSITIF DE MAINTIEN ET DISPOSITIF DE LIAISON COMPORTANT UN TEL DISPOSITIF DE MAINTIEN**
HALTEVORRICHTUNG UND VERBINDUNGSVORRICHTUNG, DIE MIT DIESER HALTEVORRICHTUNG AUSGERÜSTET IST
HOLDING DEVICE AND LINKING DEVICE COMPRISING SAID HOLDING DEVICE

(30) Priorité: 30.03.1990 FR 9004101
(43) Date de publication de la demande: 13.01.1993
(73) Titulaire: COFLEXIP, 92100 Boulogne-Billancourt (FR)
(72) Inventeur: MALOBERTI, René, F-94500 Champigny (FR); COUTAREL, Alain, F-75007 Paris (FR)
(74) Mandataire: Nony, Michel
(86) Numéro de dépôt international: FR9100259
(87) Numéro de publication internationale: WO9115421

(56) Documents cités:
- DE-C- 0 122 822
- FR-A- 2 607 606
- US-A- 1 524 699
- US-A- 3 104 125
- US-A- 3 107 938
- US-A- 3 640 555
- US-A- 3 873 145
- US-A- 4 717 189

## Description

L'invention se rapporte principalement à un dispositif de retenue de charge ainsi qu'à un dispositif de liaison comportant un tel dispositif de retenue.

Il est connu lors de travaux sous-marins de suspendre et de libérer des charges très importantes. Toutefois l'accrochage et la libération de la charge sont effectués sans tension mécanique induite par le poids de la charge.

Il est connu d'utiliser des plongeurs pour couper le câble soutenant, par exemple un pipeline, un câble à poser ou un corps mort au dessus d'un fond marin. Cette technique présente l'inconvénient d'être très coûteuse, elle nécessite de disposer sur place d'un bateau de plongée. De plus, elle n'est pas utilisable en mer profonde.

Il est connu d'autre part d'utiliser un véhicule sous-marin téléguidé (ROV en terminologie anglo-saxonne) pour couper des câbles ou effectuer la déconnexion des conduites tubulaires. Toutefois, les véhicules sous-marins téléguidés sont limités pour la puissance et les outils disponibles. Ainsi seuls des câbles de faible diamètre peuvent être coupés avec un véhicule sous-marin téléguidé.

Le dispositif selon la présente invention permet de libérer des charges retenues très importantes. Avantageusement, la force permettant le maintien du dispositif de retenue en position fermée est très faible par rapport au poids apparent de la charge retenue. Une force faible commande la fermeture des moyens de retenue de la charge. Cette force faible est amplifiée par des bras de leviers, de façon à obtenir une suspension sûre de la charge. Selon la présente invention on utilise deux éléments portant chacun une mâchoire et un bras. Les deux éléments sont articulés autour d'un axe. On utilise des moyens limitant l'écartement des deux bras pour assurer la fermeture des mâchoires et par suite la retenue de la charge suspendue.

On connait par US-A-4 717 189 dont les caractéristiques figurent dans le préambule de la revendication 1, un dispositif de retenue temporaire d'une charge à une ligne de retenue comportant deux éléments articulés formant une pince, chaque élément comportant une mâchoire et un bras, le dispositif comportant des moyens d'accrochage à une ligne de retenue et des moyens libérables de limitation de l'écartement entre les bras desdits éléments et pouvant prendre deux positions, une première position fermée assurant le maintien de la charge retenue et une seconde position ouverte permettant la libération de la charge, les bras constituant des moyens d'amplification de la force de maintien f qui est exercée entre les deux bras au voisinage de leur extrémité pour maintenir les mâchoires fermées lors du maintien de la charge.

Dans ce dispositif les moyens libérables de l'écartement du bras sont constitués par des moyens de verrouillage mécaniques ou électromagnétiques qui sont actionnés pour permettre l'ouverture du dispositif et la librération de la charge. Toutefois, cet actionnement ne suffit pas à lui seul à ouvrir le dispositif, l'ouverture ne pouvant être obtenue qu'une fois le dispositif posé sur une surface d'appui, comme expliqué en référence la figure 4 de ce document.

Le dispositif selon l'invention permet d'éviter cet inconvénient par le fait qu'il est accroché à la ligne de retenue par un seul desdits éléments articulés et que les moyens libérables de limitation relient lesdits bras en exerçant ladite force de maintien f nécessaire pour garder la première position fermée des mâchoires, les bras ayant une configuration telle que les moyens de limitation de l'écartement des bras sont disposés latéralement à une distance supérieure à 0,3 mètre par rapport à l'axe de la ligne de retenue.

Le dispositif selon la présente invention utilise des forces faibles pour assurer la fermeture des mâchoires et le verrouillage des bras, ainsi que pour assurer le déverrouillage des bras et donc l'ouverture des mâchoires. Ces forces faibles permettent néanmoins d'assurer la retenue de charges dont le poids apparent dans l'eau est très important.

Dans un exemple de réalisation du dispositif selon la présente invention les deux bras sont reliés par un câble de faible diamètre. Un tel câble peut être coupé avec un outil courant de faible puissance, comme par exemple un coupe câble. La coupure du câble libère le bras et par suite les mâchoires dont l'ouverture permet la libération de la charge. Le coupe câble peut être porté, dans le cas d'utilisation sous-marine du dispositif de suspension selon la présente invention, par un véhicule sous-marin téléguidé. Un tel véhicule sous-marin téléguidé ne peut pas sans danger s'approcher d'une conduite tubulaire flexible suspendue verticalement. La distance minimale à observer entre le véhicule sous-marin téléguidé et la conduite tubulaire flexible est supérieure à 0,3 mètre, avantageusement supérieure ou égale à 0,5 mètre. Les bras supportent les moyens de limitation de l'écartement, évitant l'ouverture des moyens de maintien de charge. Cette distance latérale est avantageusement obtenue par la longueur des bras des élements articulés. On entend par distance latérale la distance moyenne des moyens de limitation d'écartement tels qu'un câble assurant le maintien des bras dans la position fermée, par rapport à l'axe vertical passant par le point de fixation de la charge. Cette distance moyenne correspond par exemple à la position du milieu du câble entre les bras dans le cas où celui-ci n'est pas disposé verticalement. C'est à cette distance qu'interviendra le coupe-câble du véhicule télécommandé sous-marin. Les bras sont avantageusement disposés horizontalement ou avec une légère pente. Avantageusement, le dispositif selon la présente invention comporte des moyens assurant l'ouverture des mâchoires dès la libération des bras. Ces moyens sont par exemple constitués par le profil des pinces, la masse des bras, un contrepoids ou un ressort écartant les mâchoires.

Le dispositif de retenue de charge suspendue selon la présente invention est particulièrement bien adapté pour la liaison mécanique de deux conduites tubulaires flexibles. Il permet notamment l'utilisation d'une conduite tubulaire flexible de faible diamètre pour déposer rapidement sur le fond, par exemple le fond marin, une conduite tubulaire flexible de diamètre important. Un tel dépôt peut devenir nécessaire, par exemple en cas d'interruption d'urgence des opérations de pose sur le fond-marin de conduites tubulaires flexibles, par exemple dans le cas d'une tempête. Une fois la grosse conduite tubulaire flexible reposant sur le fond ou étant proche de celui-ci, on envoie un véhicule sous-marin téléguidé équipé d'un coupe câble qui coupe le câble de faible diamètre reliant les bras. On réalise ainsi l'ouverture des mâchoires du dispositif de suspension selon la présente invention. Une éventuelle liaison hydraulique entre deux conduites tubulaires flexibles est rompue par le poids de la conduite tubulaire flexible de grand diamètre ou par la force de traction de remontée de la conduite tubulaire flexible de petit diamètre.

En particulier pour une force exercée par la masse suspendue comprise entre 100.000 N et 5.000.000 N, la force f commande assurant le maintien de la position fermée est comprise entre 1000 N et 50.000 N.

L'invention sera mieux comprise au noyer de la description ci-après et des figures annexées données comme des exemples non limitatifs parmi lesquels :
- la figure 1 est une vue de profil d'un exemple de réalisation du dispositif de suspension selon la présente invention, en position fermée;
- la figure 2 est une vue de profil d'un dispositif de suspension selon la présente invention, en position ouverte;
- la figure 3 est une vue de profil d'un exemple de réalisation du dispositif de suspension selon la présente invention comportant des moyens de commande actifs;
- la figure 4 est un schéma explicatif du fonctionnement du dispositif selon la présente invention;
- la figure 5 est une vue de profil d'un dispositif de liaison selon la présente invention ;
- la figure 6 est une vue de côté d'une variante de réalisation du dispositif selon la présente invention dans laquelle le bras supérieur se soulève lors de la libération de la charge ;
- la figure 7 est une vue de côté d'un exemple de réalisation du dispositif selon la présente invention ne comportant pas de butée ;
- la figure 8 est une vue schématique d'un exemple de réalisation du dispositif selon la présente invention comportant des moyens mécaniques de verrouillage assurant la position fermée des bras.

Sur les figures 1 à 8 on a utilisé les mêmes références pour désigner les mêmes éléments.

Sur la figure 1, on peut voir un exemple de réalisation du dispositif de suspension selon la présente invention. Le dispositif, avantageusement réalisé en acier, comporte principalement deux pièces, 1 et 2, articulées autour d'un axe 35. La pièce 1 comporte une mâchoire 11, un élément de liaison vertical 13 et un bras de levier 12. La pièce 2 comporte une mâchoire 21 et un bras de levier 22.

Dans la position fermée représentée sur la figure 1, les bras de levier 12 et 22 sont sensiblement parallèles. La longueur des bras de levier 12 et 22 et le profil de mâchoire vont déterminer le rapport entre la force retenant la charge et la force assurant le maintien dans une position fermée des mâchoires. Le dispositif de suspension selon la présente invention comporte des moyens 30 empêchant les bras 12 et 22 de s'écarter. La force nécessaire pour le maintien des bras de levier 12 et 22, et par suite des mâchoires 11 et 21, est faible. Elle est par exemple assurée par un câble d'acier de faible diamètre. On entend par faible diamètre, des câbles d'acier pouvant être coupés par un coupe câble classique porté par un véhicule sous-marin téléguidé. De tels câbles ont nécessairement un diamètre inférieur à 1,5 pouces qui est utilisable pour une charge de traction de 15 tonnes en tenant compte des coefficients de sécurité. Il est bien entendu que l'utilisation de câbles su de fil de fer d'un diamètre nettement inférieur, par exemple 1 mm, ne sort pas du cadre de la présente invention. Par contre, au niveau des pinces 11 et 21, qui enserrent un élément d'accastillage 33, par exemple un anneau ou une manille, assurant l'accrochage d'une chage, (non représenté), la force de maintien est très importante et adaptée à la charge à supporter et par exemple égale à 20, 100, 250 ou 1000 tonnes. La flèche 34 illustre la force exercée par la charge retenue.

La présente invention n'est pas limitée à la suspension de charges. Elle permet la transmission de forces de tirage, notamment dans le cas de remorquage, d'ancrage ou de forces de flottabilité positive. L'orientation de la force n'est pas nécessairement verticale, mais peut être oblique, par exemple dans le cas d'une force de traction sur un ancrage ou bien dans le cas de forces exercées sur un objet remorqué.

Le dispositif selon la présente invention comporte des moyens permettant sa suspension. Dans l'exemple illustré sur la figure 1, l'extrémité supérieure de la pièce verticale 13 comporte une ouverture par laquelle pénètre un axe horizontal 14 assurant le maintien d'une chappe 31. Sur la chappe 31 est fixé un câble 32. La chappe 31, fixée à l'extrémité de la pince 13, est avantageusement montée, pivotante, autour de l'axe 14.

En cas de coupure du câble 30, comme illustré sur la figure 2, le levier 22 pivote autour de l'axe 35, selon la flèche 36, sous l'action de son poids ainsi que de la force 34 exercée sur la mâchoire 21. L'ouverture de la mâchoire 21 ménage un espace 39 qui permet le passage d'un élément d'accastillage 33 qui supporte le poids de la charge.

L'invention n'est pas limitée à l'utilisation d'un câble de faible diamètre pour le maintien des bras de levier 12 et 22. Sur la figure 3, on a illustré un dispositif de maintien télécommandable 37, par exemple par un signal hydraulique, acoustique ou électrique. Les moyens pour véhiculer le signal de commande n'ont pas été représentés sur la figure. Dans la première variante selon la présente invention, les signaux de télécommande proviennent d'un support flottant se trouvant à la surface. Dans une seconde variante de réalisation, les signaux de télécommande sont envoyés par un véhicule sous-marin téléguidé. Le dispositif de commande 37 comporte par exemple un vérin permettant l'écartement ou le rapprochement des bras de levier 12 et 22. Dans une variante de réalisation, l'élément de commande 37 est séparable en deux éléments 15 et 25 solidaires des bras de levier respectivement 12 et 22. Les éléments 15 et 25 comportent par exemple des électro-aimants. En l'absence de courant, les éléments 15 et 25 se séparent selon une ligne de séparation 38.

La figure 4 illustre une variante du dispositif selon la présente invention à ouverture automatique des mâchoires. La figure 4 illustre le choix de la géométrie du dispositif de suspension selon la présente invention pour l'adapter à la charge désirée. Il est bien entendu nécessaire d'adapter aussi la section des différents éléments en fonction des matériaux utilisés, de façon à assurer leur résistance aux efforts impliqués.

Sur la figure 4 on a noté L la longueur des bras de levier 12 et 22 par rapport à l'axe 35, perpendiculairement à la force exercée par la charge, l la distance entre l'axe 35 et le point d'application de la force 34 sur les mâchoires 11 et 21, F la force verticale exercée par la charge, décomposée en une somme de force F₁, F'₁, qui s'applique aux points 33a et 33b, perpendiculairement à la surface interne des mâchoires 21 et 11, et f la force nécessaire pour empêcher les bras de levier 12 et 22 de s'écarter.

F₁, et F'₁ sont les composantes de la force F selon les normales aux surfaces en contact des mors et de l'organe 33. Les points d'application de la force de maintien aux extrémités des bras 12 et 22 portent la référence 16 et 26. Dans le cas de la figure 4, les points 16 et 26 sont à une même distance L de l'axe de la ligne de retenue. Dans le cas illustré d'une charge suspendue, la force F est égale au poids apparent dans l'eau de la charge.

L'organe 33 a deux points de contact 33a et 33b avec le profil intérieur d'un mors de la pince. Dans le cas de réalisations symétriques par rapport aux vecteurs F₁ et F'₁, l'axe 35 de rotation se trouve à une même distance L des axes supportant les vecteurs F₁ et F'₁

Pour assurer la fermeture des mâchoires 11 et 21, il est nécessaire que f.L soit au moins égal à F₁.1.

Pour obtenir des forces plus importantes on pourra notamment augmenter la longueur des bras de levier L ou modifier le profil des mâchoires pour diminuer la distance L. Il est bien entendu que l'invention n'est pas limitée à une réalisation symétrique par rapport à l'axe de la ligne de retenue pour laquelle F'₁, F₁ ont la même amplitude. Le couple exercé par la force de maintien doit être au moins égal au couple d'ouverture exercé par F₁ et F'₁ pour assurer la fermeture des mâchoires.

Toutefois cette distance L permet d'augmenter l'extension horizontale par un rapport à la conduite flexible, et par suite facilite le travail du véhicule sous-marin télécommandé.

Sur la figure 5, on peut voir un exemple de dispositif de liaison entre deux conduites tubulaires flexibles 41 et 43 utilisant un dispositif de suspension selon la présente invention. Dans l'exemple illustré sur la figure 5, la conduite tubulaire flexible supérieure 41 est terminée par un embout 40. La conduite tubulaire flexible 43 est terminée par un embout 42. Avantageusement, les conduites tubulaires flexibles 41 et 43 sont connectées hydrauliquement par une conduite 44. Dans l'exemple illustré sur la figure 5, la conduite 44 n'est pas capable de supporter le poids de la conduite tubulaire flexible 43 ; la suspension de la conduite tubulaire flexible 43 est assurée par un dispositif de suspension selon la présente invention.

Il est bien entendu que la configuration des mâchoires 11,21 comportant des butées n'est aucunement limitative. On peut par exemple utiliser des mâchoires dont les mors se recouvrent partiellement, en venant glisser l'un sur l'autre comme illustré sur la figure 7. La fermeture des mâchoires de ces dispositifs est limitée par le diamètre de l'accessoire d'accastillage 33 saisi entre les mâchoires 11 et 21. En cas de rupture du câble 30 reliant les bras 12 et 22, le bras 22 s'abaisse selon la flèche 36.

De même, un dispositif comportant des butées ne se trouvant pas sur les mâchoires ne sort pas du cadre de la présente invention.

De même il est parfaitement possible d'inverser le haut et le bas des figures de façon à ce que, lors de l'ouverture des mâchoires, la pièce 1 tombe au fond de la mer.

Il est bien entendu que l'on ne sort pas du cadre de la présente invention si l'élément d'accastillage 33 repose sur une surface horizontale du profil d'au moins une des mâchoires. Toutefois, un profil concave des mâchoires, tel que représenté par exemple sur la figure 5, correspond à une réalisation avantageuse.

Sur la figure 8, on peut voir une variante particulièrement performante du dispositif selon la présente invention. Les bras 12 et 22 sont reliés par des liaisons mécaniques 41 et 42. Les liaisons mécaniques 41 et 42 comportent des moyens de verrouillage mécanique. Dans l'exemple illustré, les moyens de verrouillage mécanique comportent une pièce en forme d'omega solidarisée avec la pièce 42 et pénétrant la pièce 41. D'autre part, à l'extérieur de la pièce 43, des éléments de forme complémentaire appartenant à la pièce 41 recouvrent, dans la position fermée, les faces de la pièce 43. Dans cette position fermée, la pièce 43 ainsi que lesdites faces de la pièce 41 comportent une ouverture. Cette ouverture est traversée par une goupille 44 assurant le verrouillage.

Avantageusement, un actionneur 45 (actuatuor en terminologie anglo-saxone) permet le retrait de la goupille 44, et par suite l'ouverture des bras 12 et 22.

L'actuatuor 45 est par exemple électromagnétique ou hydraulique. La flèche 47 symbolise le mouvement de la goupille 44 sous l'action de l'actionneur 45. Il est bien entendu qu'un actionneur susceptible uniquement de retirer la goupille 44 ne sort pas du cadre de la présente invention.

Avantageusement, le dispositif de la figure 8 comporte un récepteur 46, des signaux de télécommande 48 permettant la commande de l'actionneur 45.

Avantageusement, le récepteur 46 reçoit des ondes acoustiques 48. Les ondes acoustiques 48 d'ouverture des mâchoires et donc de largage de la charge sont émises à partir d'un support flottant ou d'un véhicule sous-marin téléguidé.

La présente invention s'applique principalement à la pose rapide et à l'abandon d'une conduite tubulaire flexible sur le fond marin. Un procédé mettant en oeuvre le dispositif selon la présente invention est décrit dans une demande de brevet français déposée par la demanderesse simultanément à la présente demande et intitulée "Conduite tubulaire flexible d'abandon, dispositif et procédé utilisant une telle conduite". La présente invention s'applique également au largage, par exemple à partir du fond, de bouées de surface ou de sub-surface.

## Revendications

1. Dispositif de retenue temporaire d'une charge à une ligne de retenue comportant deux éléments articulés (1,2) formant une pince, chaque élément comportant une mâchoire (11,21) et un bras (12,22), le dispositif comportant des moyens d'accrochage (14,31) à une ligne de retenue (32) et des moyens libérables (30,37) de limitation de l'écartement entre les bras (12,22) desdits élements, et pouvant prendre deux positions, une première position fermée assurant le maintien de la charge retenue et une seconde position ouverte permettant la libération de la charge, les bras constituant des moyens d'amplification de la force de maintien f qui est exercée entre les deux bras au voisinage de leur extrémité pour maintenir les mâchoires fermées lors du maintien de la charge, caractérisé par le fait qu'il est accroché à la ligne de retenue par un seul desdits éléments articulés et que les moyens libérables (30,37) de limitation de l'écartement relient lesdits bras en exerçant ladite force de maintien f nécessaire pour garder la première position fermée des mâchoires (11,21), les bras (12,22) ayant une configuration telle que les moyens (30,37) de limitation de l'écartement des bras sont disposés latéralement à une distance supérieure à 0,3 mètre par rapport à l'axe de la ligne de retenue (32).

2. Dispositif selon la revendication 1, caractérisé par le fait que les moyens (30,37) de limitation de l'écartement des bras sont disposés latéralement à une distance supérieure ou égale à 0,5 mètre.

3. Dispositif selon la revendication 1 ou 2, caractérisé par le fait que chacun des éléments articulés comporte une surface de butée venant en appui l'une sur l'autre, de façon à déterminer la position fermée du dispositif.

4. Dispositif selon la revendication 3, caractérisé par le fait que les surfaces de butées sont disposées aux extrémités des mâchoires (11,21).

5. Dispositif selon la revendication 1, 2, 3 ou 4, caractérisé par le fait que la seconde position fermée du dispositif, est déterminée par le resserrement des mâchoires (11,21) autour d'un élément d'accastillage (33) par lequel la charge est retenue.

6. Dispositif selon l'une quelconque des revendications précédentes, caractérisé par le fait qu'il a une configuration telle que en l'absence de la force f exercée par les moyens (30,37) de limitation de l'écartement des bras de levier, les mâchoires (11,21) se séparant spontanément sous l'action de la force F exercée par la charge retenue, assurant sa libération.

7. Dispositif selon l'une quelconque des revendications précédentes, caractérisé par le fait que les moyens (30) pour limiter l'écartement des bras comportent un câble de faible diamètre.

8. Dispositif selon l'une quelconque des revendications précédentes, caractérisé par le fait qu'il comporte des moyens de verrouillage mécanique des bras de levier en position fermée, dont le déverrouillage par un plongeur ou un véhicule télécommandé sous-marin, permet la libération des bras de levier (12,22).

9. Dispositif selon la revendication 8, caractérisé par le fait qu'il comporte des moyens électro-magnétiques pour assurer le déverrouillage desdits moyens mécaniques des verrouillages.

10. Dispositif selon la revendication 8 ou 9, caractérisé par le fait qu'il comporte des moyens de réception des signaux de télécommande de libération de la charge, agissant sur une moyen de verrouillage mécanique.

11. Dispositif selon l'une quelconque des revendications précédentes, caractérisé par le fait que la force exercée par la charge retenue est comprise entre 10.000 N et 5.000.000 NN et que la force s'opposant à l'écartement des bras de levier (12,22) est comprise entre 1.000 N et 50.000 N.

12. Dispositif selon l'une quelconque des revendications précédentes, caractérisé par le fait qu'il comporte des moyens de suspension (14,31) pour le relier à une conduite tubulaire flexible.

13. Dispositif de liaison entre deux conduites tubulaires flexibles, caractérisé par le fait qu'il comporte au moins un dispositif de retenue selon la revendication 12, disposé entre les deux conduites tubulaires flexibles (41,43).

14. Dispositif de liaison entre deux conduites tubulaires selon la revendication 13, caractérisé par le fait qu'il comporte en outre une liaison hydraulique (44) reliant les deux conduites tubulaires flexibles (41,43).

## Claims

1. Device for temporarily holding a load on a holding line comprising two articulated elements (1, 2) forming a pincer, each element comprising a jaw (11, 21) and an arm (12, 22), the device comprising means (14, 31) for fastening to a holding line (32) and releasable means (30, 37) for limiting the spacing between the arms (12, 22) of said elements, and being able to assume two positions, a first closed position for gripping the held load and a second open position enabling the load to the released, the arms constituting means for intensifying the gripping force f which is exerted between the two arms near their end in order to keep the jaws closed when the load is being gripped, characterized in that it is fastened to the holding line by only one of the said articulated elements and in that the releasable means (30, 37) for limiting the spacing connect the said arms by exerting the said gripping force f necessary for maintaining the first closed position of the jaws (11, 21), the arms (12, 22) having a configuration such that the means (30, 37) for limiting the spacing of the arms are placed laterally at a distance greater than 0.3 metres relative to the axis of the holding line (32).

2. Device according to Claim 1, characterized in that the means (30, 37) for limiting the spacing of the arms are placed laterally at a distance greater than or equal to 0.5 metres.

3. Device according to Claim 1 or 2, characterized in that each of the articulated elements comprises a bearing surface which comes to bear against the other, so as to determine the closed position of the device.

4. Device according to Claim 3, characterized in that the bearing surfaces are placed at the ends of the jaws (11, 21).

5. Device according to Claim 1, 2, 3 or 4, characterized in that the second closed position of the device is determined by the tightening of the jaws (11, 21) around a superstructure element (33) by means of which the load is held.

6. Device according to any one of the preceding claims, characterized in that it has a configuration such that in the absence of the force f exerted by the means (30, 37) for limiting the separation of the arms, the jaws (11, 21) separating spontaneously from each other under the action of the force F exerted by the held load, ensuring its release.

7. Device according to any one of the preceding claims, characterized in that the means (30) for limiting the spacing of the arms comprise a cable of small diametre.

8. Device according to any one of the preceding claims, characterized in that it comprises means for mechanically locking the lever arms in the closed position, the unlocking of which, by a diver or by a remote-controlled underwater vehicle, enables the lever arms (12, 22) to be released.

9. Device according to Claim 8, characterized in that it comprises electromagnetic means for carrying out the unlocking of the said mechanical locking means.

10. Device according to Claim 8 or 9, characterized in that it comprises means for receiving the remote control signals for releasing the load, acting on a mechanical locking means.

11. Device according to any one of the preceding claims, characterized in that the force exerted by the held load is between 10,000 N and 5,000,000 N and the force acting against the separation of the arms (12, 22) is between 1,000 N and 50,000 N.

12. Device according to any one of the preceding claims, characterized in that it comprises fastening means (14, 31) for joining it to a flexible tubular conduit.

13. Device for connection between two flexible tubular conduits, characterized in that it comprises at least one holding device according to Claim 12, placed between the two flexible tubular conduits (41, 43),

14. Device for connection between two flexible tubular conduits according to claim 13, characterized in that it further comprises an hydraulic connection (44) connecting the two flexible tubular conduits (41, 43).

## Patentansprüche

1. Vorrichtung zum vorübergehenden Halten einer Last an einem Kabel mit zwei eine Klemmeinrichtung bildenden Schwenkteilen (1, 2), die jeweils eine Backe (11, 21) und einen Arm (12, 22) aufweisen,
wobei die Vorrichtung eine Einrichtung (14, 31) zum Aufhängen an einem Haltekabel (32) und eine lösbare Einrichtung (30, 37) zur Begrenzung des Abstands zwischen den Armen (12, 22) der genannten Teile aufweist und zwei Lagen einnehmen kann, eine erste geschlossene Lage, die das Halten der gehaltenen Last sicherstellt und eine zweite offene Lage, die das Freigeben der Last erlaubt, und
wobei die Arme Verstärkungsmittel für die Haltekraft f darstellen, die zwischen den beiden Armen in der Nähe ihrer Enden ausgeübt wird, um beim Halten der Last die Backen geschlossen zu halten,
dadurch gekennzeichnet,
daß die Vorrichtung an dem Haltekabel durch ein einziges der Schwenkteile aufgehängt ist und daß die lösbare Einrichtung (30, 37) zur Begrenzung des Abstands die genannten Arme unter Ausübung der genannten Haltekraft f, die zur Einhaltung der ersten geschlossenen Lage der Backen (11, 21) notwendig ist, verbindet, wobei die Arme (12, 22) so eingerichtet sind, daß die Einrichtungen (30, 37) zur Begrenzung des Abstands der Arme in Querrichtung bei einem größeren Abstand als 0,3 m von der Achse des Haltekabels (32) angeordnet sind.

2. Vorrichtung nach Anspruch 1, dadurch gekennzeichnet, daß die Einrichtungen (30, 37) zur Begrenzung des Abstands der Arme in Querrichtung bei einem Abstand, der größer oder gleich 0,5 m beträgt, angeordnet sind.

3. Vorrichtung nach Anspruch 1 oder 2, dadurch gekennzeichnet, daß jedes der Schwenkteile eine Anschlagsfläche aufweist, die so aufeinander zur Anlage kommen, daß die geschlossene Lage der Vorrichtung festgelegt wird.

4. Vorrichtung nach Anspruch 3, dadurch gekennzeichnet, daß die Anschlagsflächen an den Enden der Backen (11, 21) angeordnet sind.

5. Vorrichtung nach Anspruch 1, 2, 3 oder 4, dadurch gekennzeichnet, daß die zweite, geschlossene Lage der Vorrichtung durch das Klemmen der Backen (11, 21) um ein Vertäu-element (33), von dem die Last gehalten wird, bestimmt wird.

6. Vorrichtung nach einem der vorhergehenden Ansprüche, dadurch gekennzeichnet, daß sie so eingerichtet ist, daß sich bei Fehlen der durch die Einrichtungen (30, 37) zur Begrenzung des Abstands der Hebelarme ausgeübten Kraft f die Backen (11, 21) unter der Wirkung der durch die gehaltene Last ausgeübten Kraft F von selbst trennen und das Freigeben der Last sicherstellen.

7. Vorrichtung nach einem der vorhergehenden Ansprüche, dadurch gekennzeichnet, daß die Einrichtungen (30) zur Begrenzung des Abstands ein Seil mit dünnem Durchmesser aufweisen.

8. Vorrichtung nach einem der vorhergehenden Ansprüche, gekennzeichnet durch Einrichtungen zur mechanischen Verriegelung der Hebelarme in einer geschlossenen Position, deren Entriegelung durch einen Taucher oder ein ferngelenktes Unterwasserfahrzeug die Freigabe der Hebelarme (12, 22) erlaubt.

9. Vorrichtung nach Anspruch 8, gekennzeichnet durch elektromagnetische Einrichtungen zur Sicherstellung der Entriegelung der genannten mechanischen Verriegelungseinrichtungen.

10. Vorrichtung nach Anspruch 8 oder 9, gekennzeichnet durch Einrichtungen zum Empfang von Fernsteuersignalen zur Freigabe der Last, die auf eine mechanische Verriegelungseinrichtung wirken.

11. Vorrichtung nach einem der vorhergehenden Ansprüche, dadurch gekennzeichnet, daß die von der gehaltenen Last ausgeübte Kraft zwischen 10.000 N und 5.000.000 N liegt und daß die Gegenkraft im Abstand der Hebelarme (12, 22) zwischen 1.000 N und 50.000 N liegt.

12. Vorrichtung nach einem der vorhergehenden Ansprüche, gekennzeichnet durch Aufhängeeinrichtungen (14, 31), um sie an einer flexiblen Hohlleitung zu befestigen.

13. Vorrichtung zur Verbindung zweier flexibler Hohlleitungen, gekennzeichnet durch mindestens eine Haltevorrichtung nach Anspruch 12, die zwischen den beiden flexiblen Hohlleitungen (41, 43) angeordnet ist.

14. Vorrichtung zur Verbindung zweier Hohlleitungen nach Anspruch 13, ferner gekennzeichnet durch eine hydraulische Verbindung (44), die die beiden flexiblen Hohlleitungen (41, 43) verbindet.
